# EUROPÄISCHE PATENTANMELDUNG

(11) **EP 0 002 470 A1**
(43) Veröffentlichungstag der Anmeldung: **27.06.1979**
(21) Anmeldenummer: 78101503.7
(22) Anmeldetag: 01.12.1978
(51) Int. Cl.: G08G 1/12, G08G 1/07

(54) **Einrichtung zur Steuerung einer Verkehrsampelanlage durch Fahrzeuge**

(30) Priorität: 05.12.1977 DE 2754024
(71) Anmelder: SIEMENS AKTIENGESELLSCHAFT, 80333 München (DE)
(72) Erfinder: Becker, Friedbert, D-8000 München 70 (DE); Steinkamp, Johann, D-8000 München 21 (DE); Koenen, Klaus, D-8131 Berg 3 (DE)

(57) **Zusammenfassung**

Einrichtung zur Steuerung einer Verkehrsampelanlage (22) wobei zusätzlich zu der für die Standortbestimmung vorhandenen, quer zur Fahrtrichtung strahlenden Sende-/ Empfangsantenne (17) am Fahrzeug (16) eine in Fahrtrichtung strahlende Antenne (18) vorgesehen ist. Die Ortungseinrichtungen des Fahrzeuges sind so ausgebildet, dass gleichzeitig oder in Sendepausen der Messung zur Standortbestimmung Informationen (Aufforderungstelegramme) an Empfangseinrichtungen der Verkehrsampeln absetzbar sind.

Die Einrichtung ist für Verkehrsleitsysteme verwendbar.

## Beschreibung

Die Erfindung bezieht sich auf eine Einrichtung zur Steuerung einer Verkehrsampelanlage durch Fahrzeuge, die mit Vorrichtung-,n zur automatischen Standortbestinmung (Ortung) versehen sind.

Zunahme der Motorisierung und damit des innerstädtisehan Verkehrs fuhrt dazu, daß die Fahrzeuge des öffentlichen Nahververkehrs, wie Busse und Straßenbahnen, in Ballungsräumen unter immer schwierigeren Verhältnissen die Dienstleistungsaufgaben erfüllen müssen. Gerade diese Beförderungsmittel sollen jedoch für den Kunden attraktiv und im Betrieb effektiv sein. Damit verknüpft ist das Erfordernis hoher Geschwindigkeit, dichter Wagenfolge und Einhaltung der Fahrplane. Eine wirkungsvolle Disposition des öffentlichen Nahverkehrs erfordert daher die Möglichkeit zur Zwangssteuerung der Grünphasen von Ampelanlagen. Eine solche Z-wangssteuerung ist jedoch noch zwingender beim Einsatz von Rettungs- und Polizeifahrzeugen.

Bei Strsj3enbahnen wird diese Anforderung zur Grünphase mittals Schienen- bzw. Oberleitungskontakten ausgelöst. Bei Bussen werden induktive Schlei fen einige hunter Meter vor der Kreusung verinduktive Schleifen einige hundert Meter vor der Kreuzung verwendet. Dabei wird entweder über eine Schleife nur die Anwesenheit eines Busses oder über zwei Schleifen die Länge eines Busses gemessen, was jedoch bei Lastwagen von ahnlicher Größe zu Fehlanzeigen führen kann. Dieser Nachteil läßt sich durch Verwendung eines Senders auf den Bus vermsiden. Es besteht dann aber immer die recht aufwendige Installation eines Meldekabels Schleife sur .Ampel

Dieser Wechteil wiri bei anderen Systemen dadurch vermieden .del sie die Anforderung direkt ven Fahrzeug an einen Ampelempfänger

Der Erfindung liegt die Aufgabe zugrunde, eine einfache ansugeben fur eine Einrichtung zur Steuerung einer verkehrsampelanlage durch solche Fahrseuge die mit vorrichtungen automatischen Standortbestinmung (Ortung) versehen sind.

Bei einem solchen Ortungssysten bzw. eimer solchen Standortte - stimmung von Fahrzesugen , deren Streckeverkauf vorgeschrieben ist , werden sweckmaßigerweise zwei Kriterien verglichen : einmal die fast vergegebene Weglange zwischen einem Ausgangspunkt und einem passiertun Ortskennungsgeber und zum arderen die laut kilometer- des Fahenuges zuruckgelegte Wegstrecke vom Ausgangspunkt bis zu diesen Ortskennungsgeber Da in der Zentrale die genaue Weglänge swischen dem Anfangspunkt und dem Montageort eines jeden Ortkennungsgebers bekannt ist, kann z.B. ein Leitrechner aus dem die Abweichung vom Sollwert bestinnem und allle späteren Angaben dieses Fahrzeuges mit Hilfe des Korrekturfaktors berichtigen Auf diese Weise läßt, sich eine hohe Or- erreichen .ßei einem solchen Ubertragungssyst em sur informationsubertragung zwischen dem jeweiligen Ortskennungsgeber- und dem Fahrteug ist ein Lesegerä am Faherzeug und ein Antwortgeart (Ortskennungsgeber )das in bestinmten Abstanden längs des Fahrweges angebracht ist, vorgesehen.

Die Aufgabe, duren Fahrzeuge mit Ortungssystemen der- vorstehend beschriebenen Art Verkehrsampelanlagen au, steueurm wird geras- fer Enfindung gelost durch eine ru der fur die Standortbestin- rung vorhanderne, . quer sur Fahrtrichtung strahlenden Sede- Empfangszantenne zusataliste , in Fahratrichrung sttrahnnde an Fahrtsung und durch aine soleine Auseiliung der Ormungseinrich tungen des Fahrzeuges, daß gleichzeitig oder in Sendepausen der Messung zur Standcrtbestimmung Informationen (Aufforderungstelegramme) an Empfangseinrichtungen an die Verkehrsampeln absetzbar sind.

In vorteilhafter Ausgestaltung des Anseidungsgegenstandes ist ein Antennenumschalter vorgesehen, dessen Ausgänge wahlweise an die Antenne für die Ampelsteuerung und über eine Weiche an den Zweig des Ortungs Systems anschaltbar sind und der von iner Steuerschaltung derart angesteuert wird, daß er entsprechend der jeweils an seinem Eingang in Form von Modulationssignalen zur Übertragung anstehenden Information (Information für die Ortung oder Aufforderungstslegramm) auf den betreffenden Ausgang durchgesuhaltet wird

Die Aufforderungstelegrsmme sind in vorteilhafter Weise in einem zum Ortungssystem orthogonalen Mcdulationsverfahren einem Träger aufmoduliert.

In vorteilhafter Weiterbildung des Anmeldungsgegenstandes ist femer vorgesehen, daß zusätzliche ortsselektive Informationen an weiterey längs des Fahrweges installierte Empfanger übertragen werden. Hierbei kann es sich beispielsweise um Ankunftshinweise handeln, die auf eine Ankunftsanzeige an den Bushaltestellen übertragen werden.

Nachstehend wird die Erfindung anhand von in der Zeichnung dargestellten Ausführungsbeispielen naher erläutert.

Es zeigen:
Fig. 1 das Ortungssystem mit der kombinierten Ampelsteuerung in einem Blockschaltbild und
Fig. 2 einen Bus im Straßenver mit den erforderlichen Crtungs-und Steuerungseinrichtungen am Bus und am Straßenrand.

Das Blockschaltbild rach Fig. ₁ enthäl in der oberem- Reihe die Elemente des Ortungssvstems . An der Weiche 1 ist an der eiren Seite die serd-/Empfangsantam aargsschlossen,. die auf die Antenne 3 des Antgortgereas (Ortskanungsgaber) ausgeritshurt ist. An der anderen Seine der deiche 1 sind sin Frequenzursetzer 5. eine Einheit 6 für analoge Signalverarbeitung und eine Einheit fur digitale Signalverarbeitung aneinsndergeschaltet. An der digitalen Signal Verarbeitung 7 erfolge die Datenausgabe.

Das Ortungssystem ist erweiler': durch Einrichtungen für die Ampelstsuerung (APS). Diese bestehen aus einem Antennenumschalter 8, von dem ein Ausgeng mit der weiche 1 verbundsn ist und ein zweiter Ausgang mit derSendeantenne12 für die Ampelstauerung.DisAntanne12ist auf die Antenne 13anAmpalempfënger 14 ausgerichtet. DereineEingangdes Antennenumschalters8 ist miteinemunschaltharerModulator 9verbunden, an den einFestfrequenzoszillator10 der Frequenz f = 2,45 CHzangeschaltet ist. Eine Steuerschaltung 11 ist mit ihren beiden Ausgängen an den Antennenumschalter 8und den Modulator9 angeschlossen.

Das. Ortungssystemist dabei also so erweitert, daß zusätzlich auch Aufforderungstelegramme ingeeigneterWeise aufmoduliert und abgesetzt werden können.Es ist dabei vorgesehen, daß ein run Ortungessystemorthogonales Modulationsverfahren gewählt wird, wodurch eine optimale Störentkopplung beider Funktionen auch bei gleichzeitigemEinsatz vieler Fahrzeuge erreicht wird. Wenn also beispielsweise die Ortungsfunktion mitASK (Amplitudeshift keying) durchgeführt wird,wird für das Aufforderungstelegramm FSK (Frequency shift keying) verwendet. Über die StsuerschaLtung 11, deren einem Eingang I eine Information über die Sendeart jeweils nur von der Ampel ausgewertet wird, für die es bestimmt ist.

Der Antennenunschalter 8, der gegebenenfalls auch entfallen kann, dient in vorteilhafter Weise einer weitaren Entkopplung des Ortungs- und des Steuerbereichs der Schaltung.

Fig. 2 zeigt einen Bus 16 im Straßenverkehr, der auf seinem eine Sende-/Empfangsantenne 17 für das Ortungssystem (Verke releitsystem) mit Strahlrichtung quer zur Fahrtrichtung aufweist eine weitere Antenne 18, die in Fahrtrichtung strahlt. Die Sende-/ Empfangsantenne 17 steht mit einen Antwortgerät 19 (Erkennungsgeber) in Funkverbindung, der an einem Lichtmast 20 seitlich der Straße befestigt ist. Die in Fahrtrichtung strahlende Antenne 18 strahlt auf den Empfänger 21 an der Verkehrsampel 22, über den die zusätzliche Steuerung der Verkehrsampelanlage vorgenommen wird.

## Patentansprüche

1. Einrichtung zur Steuerung' einer Verkehrsampelanlage durch Fahrzeuge, die mit Vorrichtungen zur automatischen Standortbestimmung (Ortung) versehen sind, gekennzeichnet durch eine zu der für die Standortbestimmung vorhandenen, quer zur Fahrtrichtung strahlenden Sende-/Empfangsantenne zusätzliche, in Fahrtrichtung strahlende Antenne am Fahrzeug und durch, eine solche Ausbildung der Ortungseinrichtungen des Fahrzeuges, daß gleichzeitig oder in Sendepausen der Messung zur StandortbeStimmung Informationen (Aufforderungstelegramme) an Empfangseinrichtungen an die Verkehrsampeln absetzbar sind.

nach Ansoruch 1,dadurch gekennzeichnst,daβein 2. Einrichtung nach Anspruch 1, dadurch gekennzeichnet, daB ein Antennenumschalter vorgesehen ist, dessen Ausgänge wahlweise an die Antenne für die Ampelsteuerung und über eine Weiche an den Zweig des Ortungssystems ansehaltbar sind und der von einer Steuerschaltung derart angesteuert wird, daB er entsprechend der jeweils an seinem Eingang in Form von Modulationssignalen zur Übertragung anstehenden Information (Information für die Ortung oder Aufforderungstelegramm) auf den betreffenden Ausgang durchgeschaltet wird.

3. Einrichtung nach Anspruch 1 oder 2, dadurch gekennzeichnet, daß die Aufforderungstelegramme in einem zum Ortungssystem orthogonalen Modulationsverfahren einem Träger aufmoduliert sind. Eihrichtung nacheinemdervorergehenden

4.Einrichtung nach einem der vorhergehenden Ansprüche, dadurch gekennzeichnet, daß zusätzliche' ortsselektive Informationen an weitere, längs des Fahrweges installierte Empfänger übertragen werden.
